# FASCICULE DE BREVET EUROPEEN

(11) **EP 4 153 862 B1**
(45) Date de publication et mention de la délivrance du brevet: **22.07.2026**
(21) Numéro de dépôt: 21725224.6
(22) Date de dépôt: 18.05.2021
(51) Int. Cl.: F03H 1/00, H01F 7/02

(54) **PROPULSEUR PLASMIQUE À EFFET HALL À UN SEUL ÉTAGE**
EINSTUFIGES HALL-EFFEKT-PLASMATRIEBWERK
SINGLE-STAGE HALL-EFFECT PLASMA THRUSTER

(30) Priorité: 19.05.2020 FR 2005030
(43) Date de publication de la demande: 29.03.2023
(73) Titulaire: Institut National Polytechnique de Toulouse, 31029 Toulouse Cedex 4 (FR); Centre National de la Recherche Scientifique, 75016 Paris (FR)
(72) Inventeur: RTIMI, Youness, 31071 TOULOUSE CEDEX (FR); MESSINE, Frédéric, 31071 TOULOUSE CEDEX (FR)
(74) Mandataire: Atout PI Laplace
(86) Numéro de dépôt international: PCT/EP2021/063128
(87) Numéro de publication internationale: WO 2021/233909

(56) Documents cités:
- CN-A- 107 725 296
- FR-A1- 2 857 555
- FR-A1- 2 919 755
- DING YONGJIE ET AL: "Comparative Study of Annular-Cylindrical Combined Channel With Annular Channel Hall Thruster", IEEE TRANSACTIONS ON PLASMA SCIENCE, IEEE, NEW YORK, NY, vol. 46, no. 12, 1 December 2018 (2018-12-01), pages 4051 - 4059, XP011696672, ISSN: 0093-3813, [retrieved on 20181127], DOI: 10.1109/TPS.2018.2866336

## Description

L'invention porte sur un circuit magnétique de création d'un champ magnétique dans un canal annulaire principal d'ionisation et d'accélération de propulseur plasmique à effet Hall.

Les propulseurs à effet Hall d'acronyme PEH ou propulseurs ioniques, utilisent un champ électrique pour accélérer les ions et nécessitent un champ magnétique généré classiquement par des bobines pour générer le champ magnétique permettant de piéger les électrons qui servent à ioniser un gaz. Ces ions sont alors accélérés et produisent une poussée.

Le champ magnétique a pour rôle de former une zone de très forte concentration électronique (il emprisonne les électrons générés par la cathode) pour permettre aux atomes neutres du gaz de s'ioniser. Le champ électrique a pour rôle d'accélérer les ions vers l'extérieur du canal. Cette accélération génère la poussée. Le champ magnétique joue un rôle crucial et sa forme impacte sur les performances propulsives et sur l'érosion du propulseur.

Comme illustré sur la figure 1, les composants principaux d'un propulseur à effet Hall sont : le circuit magnétique, le canal plasma, l'anode (placée au fond du canal plasma avec injecteur du gaz) et la cathode (placée à l'extérieur du canal plasma).

Il est connu, comme illustré sur la figure 2 ou décrit par exemple dans le document US 2015/0128560 A1, des propulseurs à effet Hall dont le circuit magnétique comprend des bobines ou solénoïdes ou "self" en langue anglaise, permettant de créer le champ magnétique nécessaire.

La figure 3 représente schématiquement la topologie des lignes de champ d'un propulseur de la figure 2.

Les études sur la topologie d'une bobine sont empiriques et se font par tâtonnements progressifs, avec quelques outils mathématiques suffisants pour garantir une performance satisfaisante. Mais les besoins d'aujourd'hui nécessitent des moteurs avec une durée de vie plus longue.

Pour ce faire, le champ magnétique doit avoir des lignes de champs très spécifiques car les ions ne doivent pas percuter les parois, et ainsi éviter l'érosion des céramiques. Pour ce faire, le champ magnétique doit répondre à un critère de plus que les deux critères classiques. Ce critère s'appelle le critère de blindage magnétique et consiste en ce qu'aux bords du canal (contre les parois céramiques), la composante radiale Br du champ doit être la plus faible possible. Les deux autres critères de champ dits classiques consistent à avoir la composante Bz du champ magnétique nulle le long de l'axe longitudinal du circuit magnétique et que l'amplitude de la composante radiale Br du champ B doit suivre une courbe gaussienne, comme représenté sur les figures 2 et 3. Les contraintes sur le champ sont donc les suivantes : dans le plan de sortie, la composante axiale Bz du champ magnétique selon l'axe longitudinal du circuit magnétique doit être nulle, et sur les bords supérieurs du canal annulaire, la composante radiale Br du champ magnétique doit être la plus faible possible: il faut donc jouer sur l'intensité du courant dans les bobines, sur sa forme et sur la forme du circuit magnétique.

Compte tenu d'une part des contraintes thermiques et de compacité imposées par la nature des bobines et d'autre part des exigences croissantes sur la cartographie du champ magnétique considéré comme optimal pour la propulsion, l'utilisation des bobines devient très limitante en termes de performances et ceci est d'autant plus vrai pour les propulseurs à effet Hall de faible puissances. Les bobines étant consommatrices d'énergie, l'autonomie d'un tel circuit magnétique de création d'un champ magnétique dans un canal annulaire principal d'ionisation et d'accélération de propulseur plasmique à effet Hall est limitée.

Le document FR 2 919 755 A1 et l'article de Ding et al. "Comparative Study of Annular-Cylindrical Combined Channel With Annular Channel Hall Thruster", IEEE TRANSACTIONS ON PLASMA SCIENCE, vol. 46 (2018), no. 12, pages 4051-4059, XP011696672, DOI: 10.1109/TPS.2018.2866336 décrivent chacun un propulseur à effet Hall à un seul étage comprenant un circuit magnétique de création d'un champ magnétique dans un canal annulaire principal d'ionisation et d'accélération, le circuit magnétique comprenant un aimant externe annulaire et un aimant interne annulaire, chaque aimant étant disposé au-dessus de l'extrémité inférieure fermée du canal annulaire.

Un but de l'invention est de pallier les problèmes précédemment cités, et notamment d'améliorer l'autonomie d'un tel circuit magnétique.

Aussi, il est proposé, selon un aspect de l'invention, un propulseur à effet Hall à un seul étage selon la revendication 1.

Ainsi, l'utilisation d'aimants à la place de bobines augmente sensiblement l'autonomie du propulseur plasmique à effet Hall. L'utilisation d'aimants permet d'atteindre les niveaux de champ souhaités (intensité du champ magnétique) tout en étant compact et sans imposer de contraintes thermiques. En outre, la disposition particulière des aimants offre une plus grande flexibilité, de sorte que le critère de blindage magnétique peut être rempli en plus des critères classiques, car tous ces critères sont de nature contradictoire et donc particulièrement difficiles à remplir tous ensemble, surtout pour un petit moteur de faible puissance.

En outre, ce blindage magnétique améliore l'efficacité et la durée de vie d'un propulseur à effet Hall en réduisant l'érosion des parois du canal. En satisfaisant tous les critères avec la disposition des aimants illustrée sur la figure 4, on obtient un propulseur de faible puissance avec des performances plus importantes et une durée de vie plus longue.

Cette topologie de champ se traduit par des lignes de champs très spécifiques qui évitent que les ions ne viennent percuter les parois du canal et érodent le propulseur. Les lignes de champ sont profondes et dans le plan de sortie, la composante axiale Bz est nulle et sur les bords de la céramique, la composante radiale Br est faible, comme illustré sur la figure 3.

Selon un mode de réalisation, l'aimant externe inférieur est de section deux fois plus grande que la section de l'aimant externe supérieur.

L'aimant externe supérieur est plus proche du plan de sortie et du canal céramique que l'aimant extérieur inférieur.

L'aimant externe inférieur participe à l'augmentation du niveau du champ au plan de sortie, et l'aimant externe supérieur permet de dévier les lignes de champs avec un effet de rebouclage, créant ainsi un champ magnétique de composante radiale faible à proximité des parois céramiques.

Dans un mode de réalisation, l'aimant externe inférieur est de diamètre moyen compris entre 6 mm et 7 mm.

Selon un mode de réalisation, l'aimant externe inférieur est de hauteur double de la hauteur de l'aimant externe supérieur.

Dans un mode de réalisation, la largeur de l'aimant externe supérieur est égale à la largeur de l'aimant externe inférieur.

Selon un mode de réalisation, l'aimant interne inférieur est de hauteur double de la hauteur de l'aimant externe inférieur.

L'aimant interne inférieur participe à l'augmentation du niveau du champ au plan de sortie, et l'aimant interne supérieur permet de dévier les lignes de champs avec un effet de rebouclage, créant ainsi un champ magnétique de composante radiale faible à proximité des parois céramiques.

Dans un mode de réalisation, la hauteur de la partie inférieure de l'aimant interne inférieur est 1,5 fois plus grande que la hauteur de la partie supérieure de l'aimant interne inférieur.

Selon un mode de réalisation, le diamètre extérieur de l'aimant interne supérieur est double du diamètre de la partie supérieure de l'aimant interne inférieur.

L'aimant interne supérieur est plus proche du plan de sortie et du canal céramique que l'aimant interne inférieur.

Etant proche du plan de sortie et du canal céramique, l'aimant interne supérieur, par effet de rebouclage de champ magnétique, fait réduire la composante radiale du champ et créé ainsi l'effet blindage magnétique du coté intérieur du canal plasma.

Dans un mode de réalisation, le diamètre intérieur de l'aimant interne supérieur est compris entre 1,2 et 1,3 fois le diamètre de la partie supérieure de l'aimant (5) interne inférieur.

Selon un mode de réalisation, les premier et deuxième supports sont en cuivre.

Dans un mode de réalisation, le circuit magnétique comprend un aimant supplémentaire annulaire disposé à l'extérieur de la paroi externe du canal annulaire en dessous de l'aimant externe inférieur.

Selon un mode de réalisation, le circuit magnétique comprend un troisième support destiné à recevoir l'aimant supplémentaire.

Dans un mode de réalisation, l'aimant supplémentaire est de diamètre interne constant et de diamètre externe comprenant une première partie inférieure ayant un premier diamètre, une deuxième partie médiane ayant un deuxième diamètre supérieur au premier diamètre, et une troisième partie supérieure ayant un troisième diamètre compris entre les premier et deuxième diamètres.

L'invention sera mieux comprise à l'étude de quelques modes de réalisation décrits à titre d'exemples nullement limitatifs et illustrés par les dessins annexés sur lesquels les figures :
La figure 1 illustre schématiquement les composants principaux d'un propulseur à effet Hall, selon l'état de l'art ;
La figure 2 illustre schématiquement un propulseur à effet hall dont le circuit magnétique comprend des bobines, selon l'état de l'art ;
La figure 3 illustre schématiquement les lignes de champ magnétique d'un propulseur à effet hall de la figure 2, selon l'état de l'art ;
La figure 4 illustre schématiquement un circuit magnétique de création d'un champ magnétique dans un canal annulaire principal d'ionisation et d'accélération de propulseur plasmique à effet Hall, selon un aspect de l'invention ;
La figure 5 illustre schématiquement une vue éclatée du circuit magnétique de la figure 3, selon un aspect de l'invention ;
La figure 6 illustre schématiquement magnétique de création d'un champ magnétique dans un canal annulaire principal d'ionisation et d'accélération de propulseur plasmique à effet Hall, selon un autre aspect de l'invention ; et
La figure 7 illustre schématiquement les lignes de champ magnétique d'un propulseur à effet hall, selon un aspect de l'invention.

Sur l'ensemble des figures, les éléments ayant des références identiques sont similaires.

Les figures 4 et 5 représentent une coupe partielle un circuit magnétique de création d'un champ magnétique dans un canal annulaire principal d'ionisation et d'accélération de propulseur plasmique à effet Hall, selon un aspect de l'invention.

Le circuit magnétique de création d'un champ magnétique dans un canal annulaire principal 1 d'ionisation et d'accélération de propulseur plasmique à effet Hall, présentant une extrémité supérieure ouverte d'émission d'ions.

Le circuit magnétique comprend une base magnétique 2, un premier support 3 destiné à recevoir des aimants externes disposés à l'extérieur de la paroi externe 1e du canal annulaire 1, présentant une extrémité supérieure ouverte et une extrémité inférieure fermée, et un deuxième support 4 destiné à recevoir des aimants internes disposés à l'extérieur de la paroi interne 1i du canal annulaire 1.

Les aimants externes comprennent un aimant 5 externe inférieur annulaire, et un aimant 6 externe supérieur annulaire disposé au-dessus de l'aimant 5 externe inférieur.

Les aimants internes comprenant un aimant 7 interne inférieur, de forme cylindrique ayant une partie inférieure de diamètre inférieur au diamètre d'une partie supérieure, disposé en-dessous de l'aimant 6 externe supérieur, et un aimant 8 interne supérieur annulaire disposé au-dessus de l'aimant 7 interne inférieur.

Les aimants externes 5, 6 ont un même pôle (par exemple N, S) sur leur face supérieure respective et un même pôle opposé (dans cet exemple S, N) sur leur face inférieure, et les aimants internes 7, 8 ont une orientation de leurs pôles inverse de celle des aimants externes 5, 6.

Les aimants externes 5, 6 et les aimants internes 7, 8 sont disposés au-dessus de l'extrémité inférieure fermée du canal annulaire 1.

Les aimants permanents empêchent les lignes de champ magnétique de se croiser avec les parois du canal de décharge 1 dans la zone d'accélération tout en les autorisant à suivre les parois en direction de l'anode.

L'aimant 5 externe inférieur peut être de section deux fois plus grande que la section de l'aimant 6 externe supérieur, et son diamètre moyen compris entre 6 mm et 7 mm. L'aimant 5 externe inférieur est de hauteur double de la hauteur de l'aimant externe supérieur.

La largeur de l'aimant 6 externe supérieur peut être égale à la largeur de l'aimant 5 externe inférieur.

L'aimant 7 interne inférieur peut être de hauteur double de la hauteur de l'aimant 5 externe inférieur.

La hauteur de la partie inférieure de l'aimant 7 interne inférieur peut être 1,5 fois plus grande que la hauteur de la partie supérieure de l'aimant 7 interne inférieur.

Le diamètre extérieur de l'aimant 8 interne supérieur peut être double du diamètre de la partie supérieure de l'aimant 7 interne inférieur.

Le diamètre intérieur de l'aimant 6 interne supérieur peut être compris entre 1,2 et 1,3 fois le diamètre de la partie supérieure de l'aimant 5 interne inférieur.

Les premier et deuxième supports 3, 4 peut être en cuivre.

Comme illustré sur la figure 6, un aimant supplémentaire 9 annulaire peut être disposé à l'extérieur de la paroi externe 1e du canal annulaire 1 en dessous de l'aimant 5 externe inférieur, et un troisième support 10 peut être destiné à recevoir l'aimant supplémentaire 9.

L'aimant supplémentaire 9 peut être de diamètre interne constant et de diamètre externe comprenant une première partie inférieure ayant un premier diamètre, une deuxième partie médiane ayant un deuxième diamètre supérieur au premier diamètre, et une troisième partie supérieure ayant un troisième diamètre compris entre les premier et deuxième diamètres.

La figure 7 illustre schématiquement les lignes de champ magnétique d'un propulseur à effet hall, selon un aspect de l'invention.

La présente invention permet donc d'avoir des propulseurs à plasma à effet Hall comprenant un circuit magnétique tel que précédemment décrit.

## Revendications

1. Propulseur à effet Hall à un seul étage comprenant un canal annulaire principal (1) d'ionisation et d'accélération, une anode placée au fond du canal, une cathode et un circuit magnétique de création d'un champ magnétique dans le canal annulaire principal (1) d'ionisation et d'accélération, présentant une extrémité supérieure ouverte d'émission d'ions et une extrémité inférieure fermée, le circuit magnétique comprenant :
- une base magnétique (2) ;
- un premier support (3) destiné à recevoir des aimants externes disposés à l'extérieur de la paroi externe (1e) du canal annulaire (1) ;
- un deuxième support (4) destiné à recevoir des aimants internes disposés à l'extérieur de la paroi interne (1i) du canal annulaire (1) ;
- le circuit magnétique comprenant lesdits aimants externes comprenant un aimant (5) externe inférieur annulaire, et un aimant (6) externe supérieur annulaire disposé au-dessus de l'aimant (5) externe inférieur ;
- le circuit magnétique comprenant lesdits aimants internes comprenant un aimant (7) interne inférieur, de forme cylindrique ayant une partie inférieure de diamètre inférieur au diamètre d'une partie supérieure, disposé en-dessous de l'aimant (6) externe supérieur, et un aimant (8) interne supérieur annulaire disposé au-dessus de l'aimant (7) interne inférieur ;
- les aimants externes (5, 6) ayant un même pôle (N, S) sur leur face supérieure respective et un même pôle opposé (S, N) sur leur face inférieure ;
- les aimants internes (7, 8) ayant une orientation de leurs pôles inverse de celle des aimants externes (5, 6) ; et
- les aimants externes (5, 6) et les aimants internes (7, 8) étant disposés au-dessus de l'extrémité inférieure fermée du canal annulaire (1).

2. Propulseur à effet Hall à un seul étage selon la revendication 1, dans lequel l'aimant (5) externe inférieur est de section deux fois plus grande que la section de l'aimant (6) externe supérieur.

3. Propulseur à effet Hall à un seul étage selon l'une des revendications précédentes, dans lequel l'aimant (5) externe inférieur est de diamètre moyen compris entre 6 mm et 7 mm.

4. Propulseur à effet Hall à un seul étage selon l'une des revendications précédentes, dans lequel l'aimant (5) externe inférieur est de hauteur double de la hauteur de l'aimant (6) externe supérieur.

5. Propulseur à effet Hall à un seul étage selon l'une des revendications précédentes, dans lequel la largeur de l'aimant (6) externe supérieur est égale à la largeur de l'aimant (5) externe inférieur.

6. Propulseur à effet Hall à un seul étage selon l'une des revendications précédentes, dans lequel l'aimant (7) interne inférieur est de hauteur double de la hauteur de l'aimant (5) externe inférieur.

7. Propulseur à effet Hall à un seul étage selon l'une des revendications précédentes, dans lequel la hauteur de la partie inférieure de l'aimant (7) interne inférieur est 1,5 fois plus grande que la hauteur de la partie supérieure de l'aimant (7) interne inférieur.

8. Propulseur à effet Hall à un seul étage selon l'une des revendications précédentes, dans lequel le diamètre extérieur de l'aimant (8) interne supérieur est double du diamètre de la partie supérieure de l'aimant (7) interne inférieur.

9. Propulseur à effet Hall à un seul étage selon l'une des revendications précédentes, dans lequel le diamètre intérieur de l'aimant (6) interne supérieur est compris entre 1,2 et 1,3 fois le diamètre de la partie supérieure de l'aimant (5) interne inférieur.

10. Propulseur à effet Hall à un seul étage selon l'une des revendications précédentes, dans lequel les premier et deuxième supports (3, 4) sont en cuivre.

11. Propulseur à effet Hall à un seul étage selon l'une des revendications précédentes, comprenant un aimant supplémentaire (9) annulaire disposé à l'extérieur de la paroi externe (1e) du canal annulaire (1) en dessous de l'aimant (5) externe inférieur.

12. Propulseur à effet Hall à un seul étage selon la revendication 11, comprenant un troisième support (10) destiné à recevoir l'aimant supplémentaire (9).

13. Propulseur à effet Hall à un seul étage selon la revendication 11 ou 12, dans lequel l'aimant supplémentaire (9) est de diamètre interne constant et de diamètre externe comprenant une première partie inférieure ayant un premier diamètre, une deuxième partie médiane ayant un deuxième diamètre supérieur au premier diamètre, et une troisième partie supérieure ayant un troisième diamètre compris entre les premier et deuxième diamètres.

## Patentansprüche

1. Hall-Effekt-Antrieb mit einer einzigen Stufe, umfassend einen ringförmigen Hauptionisations- und Beschleunigungskanal (1),
eine Anode, die am Ende des Kanals platziert ist, eine Kathode und einen Magnetkreis zum Schaffen eines Magnetfeldes im ringförmigen Hauptionisations- und Beschleunigungskanal (1), der ein oberes offenes Ende zur Ionenemission, und ein unteres geschlossenes Ende aufweist, wobei der Magnetkreis umfasst:
- eine Magnetbasis (2);
- einen ersten Träger (3), der dazu bestimmt ist, externe Magneten aufzunehmen, die außen an der Außenwand (1e) des ringförmigen Kanals (1) angeordnet sind;
- einen zweiten Träger (4), der dazu bestimmt ist, interne Magneten aufzunehmen, die außen an der Innenwand (1i) des ringförmigen Kanals (1) angeordnet sind;
- wobei der Magnetkreis die externen Magneten umfasst, die einen ringförmigen unteren externen Magneten (5), und einen ringförmigen oberen externen Magneten (6) umfassen, der über dem unteren externen Magneten (5) angeordnet ist;
- wobei der Magnetkreis die internen Magneten umfasst, die einen unteren internen Magneten (7) in Zylinderform, der einen unteren Teil mit einem kleineren Durchmesser als dem Durchmesser eines oberen Teils aufweist, der unter dem oberen externen Magneten (6) angeordnet ist, und einen ringförmigen oberen internen Magneten (8) umfasst, der über dem unteren internen Magneten (7) angeordnet ist;
- wobei die externen Magneten (5, 6) einen gleichen Pol (N, S) auf ihrer jeweiligen Oberseite, und einen gleichen entgegengesetzten Pol (S, N) auf ihrer Unterseite aufweisen;
- wobei die internen Magneten (7, 8) eine Ausrichtung ihrer Pole umgekehrt zu jener der externen Magneten (5, 6) aufweisen; und
- wobei die externen Magnete (5, 6) und die internen Magnete (7, 8) über dem unteren geschlossenen Ende des ringförmigen Kanals (1) angeordnet sind.

2. Hall-Effekt-Antrieb mit einer einzigen Stufe nach Anspruch 1, wobei der untere externe Magnet (5) einen Querschnitt aufweist, der doppelt so groß wie der Querschnitt des oberen externen Magneten (6) ist.

3. Hall-Effekt-Antrieb mit einer einzigen Stufe nach einem der vorstehenden Ansprüche, wobei der untere externe Magnet (5) einen mittleren Durchschnitt aufweist, der zwischen 6 mm und 7 mm liegt.

4. Hall-Effekt-Antrieb mit einer einzigen Stufe nach einem der vorstehenden Ansprüche, wobei der untere externe Magnet (5) eine Höhe aufweist, die doppelt so groß wie die Höhe des oberen externen Magneten (6) ist.

5. Hall-Effekt-Antrieb mit einer einzigen Stufe nach einem der vorstehenden Ansprüche, wobei der untere externe Magnet (5) eine Breite aufweist, die gleich der Breite des unteren externen Magneten (6) ist.

6. Hall-Effekt-Antrieb mit einer einzigen Stufe nach einem der vorstehenden Ansprüche, wobei der untere interne Magnet (7) eine Höhe aufweist, die doppelt so groß wie die Höhe des unteren externen Magneten (5) ist.

7. Hall-Effekt-Antrieb mit einer einzigen Stufe nach einem der vorstehenden Ansprüche, wobei die Höhe des unteren Teils des unteren internen Magneten (7) 1,5 Mal größer als die Höhe des oberen Teils des unteren internen Magneten (7) ist.

8. Hall-Effekt-Antrieb mit einer einzigen Stufe nach einem der vorstehenden Ansprüche, wobei der Außendurchmesser des oberen internen Magneten (8) doppelt so groß wie der Durchmesser des oberen Teils des unteren internen Magneten (7) ist.

9. Hall-Effekt-Antrieb mit einer einzigen Stufe nach einem der vorstehenden Ansprüche, wobei der Innendurchmesser des oberen internen Magneten (6) zwischen 1,2 und 1,3 Mal dem Durchmesser des oberen Teils des unteren externen Magneten (5) entspricht.

10. Hall-Effekt-Antrieb mit einer einzigen Stufe nach einem der vorstehenden Ansprüche, wobei die erste und zweite Stütze (3, 4) aus Kupfer sind.

11. Hall-Effekt-Antrieb mit einer einzigen Stufe nach einem der vorstehenden Ansprüche, umfassend einen zusätzlichen ringförmigen Magneten (9), der außen an der Außenwand (1e) des ringförmigen Kanals (1) unter dem unteren externen Magneten (5) angeordnet ist.

12. Hall-Effekt-Antrieb mit einer einzigen Stufe nach Anspruch 11, umfassend eine dritte Stütze (10), die dazu bestimmt ist, den zusätzlichen Magneten (9) aufzunehmen.

13. Hall-Effekt-Antrieb mit einer einzigen Stufe nach Anspruch 11 oder 12, wobei der zusätzliche Magnet (9) einen konstanten Innendurchmesser und einen Außendurchmesser aufweist, der einen ersten unteren Teil umfasst, der einen ersten Durchmesser aufweist, einen zweiten mittleren Teil, der einen zweiten größeren Durchmesser als den ersten Durchmesser aufweist, und einen dritten oberen Teil, der einen dritten Durchmesser aufweist, der zwischen dem ersten und zweiten Durchmesser umfasst ist.

## Claims

1. Single-stage Hall effect thruster comprising a main annular channel (1) for ionization and acceleration,
an anode which is placed at the base of the channel, a cathode and a magnetic circuit for generating a magnetic field in the main annular channel (1) for ionization and acceleration, having an open upper end for emission of ions and a closed lower end, the magnetic circuit comprising:
- a magnetic base (2);
- a first support (3) which is intended to receive external magnets which are arranged outside the external wall (1e) of the annular channel (1);
- a second support (4) which is intended to receive internal magnets arranged outside the internal wall (1i) of the annular channel (1);
- the magnetic circuit which comprises the external magnets comprising an annular lower external magnet (5), and an annular upper external magnet (6) arranged above the lower external magnet (5);
- the magnetic circuit which comprises the internal magnets comprising a lower internal magnet (7) of cylindrical form which has a lower portion with a diameter less than the diameter of an upper portion and which is arranged below the upper external magnet (6), and an annular upper internal magnet (8) which is arranged above the lower internal magnet (7);
- the external magnets (5, 6) having the same pole (N, S) on their respective upper face and the same opposing pole (S, N) on their lower face;
- the internal magnets (7, 8) having an orientation of their poles which is the reverse of that of the external magnets (5, 6); and
- the external magnets (5, 6) and the internal magnets (7, 8) being arranged above the closed lower end of the annular channel (1).

2. Single-stage Hall effect thruster according to claim 1, wherein the lower external magnet (5) has a cross-section which is twice as large as the cross-section of the upper external magnet (6).

3. Single-stage Hall effect thruster according to either of the preceding claims, wherein the lower external magnet (5) has a mean diameter between 6 mm and 7 mm.

4. Single-stage Hall effect thruster according to any one of the preceding claims, wherein the lower external magnet (5) has a height which is twice the height of the upper external magnet (6).

5. Single-stage Hall effect thruster according to any one of the preceding claims, wherein the width of the upper external magnet (6) is equal to the width of the lower external magnet (5).

6. Single-stage Hall effect thruster according to any one of the preceding claims, wherein the lower internal magnet (7) has a height which is twice the height of the lower external magnet (5).

7. Single-stage Hall effect thruster according to any one of the preceding claims, wherein the height of the lower portion of the lower internal magnet (7) is 1.5 times larger than the height of the upper portion of the lower internal magnet (7).

8. Single-stage Hall effect thruster according to any one of the preceding claims, wherein the external diameter of the lower internal magnet (8) is twice the diameter of the upper portion of the lower internal magnet (7).

9. Single-stage Hall effect thruster according to any one of the preceding claims, wherein the internal diameter of the upper internal magnet (6) is between 1.2 and 1.3 times the diameter of the upper portion of the lower internal magnet (5).

10. Single-stage Hall effect thruster according to any one of the preceding claims, wherein the first and second supports (3, 4) are made of copper.

11. Single-stage Hall effect thruster according to any one of the preceding claims, comprising an additional annular magnet (9) which is arranged outside the external wall (1e) of the annular channel (1) below the lower external magnet (5).

12. Single-stage Hall effect thruster according to claim 11, comprising a third support (10) which is intended to receive the additional magnet (9).

13. Single-stage Hall effect thruster according to claim 11 or 12, wherein the additional magnet (9) has a constant internal diameter and an external diameter comprising a lower first portion which has a first diameter, a central second portion which has a second diameter which is greater than the first diameter, and an upper third portion which has a third diameter between the first and second diameters.
